# EUROPÄISCHE PATENTSCHRIFT

(11) **EP 2 377 764 B1**
(45) Veröffentlichungstag und Bekanntmachung des Hinweises auf die Patenterteilung: **28.11.2012**
(21) Anmeldenummer: 10003985.8
(22) Anmeldetag: 15.04.2010
(51) Int. Cl.: B65B 43/18, B65B 43/26, B31B 1/00, B31B 1/06, B65H 3/08

(54) **Kartonfalteinrichtung und Verfahren zum Falten eines Kartons**
Carton folding device and method for folding a carton
Dispositif de pliage de carton et procédé destiné à plier un carton

(43) Veröffentlichungstag der Anmeldung: 19.10.2011
(73) Patentinhaber: MSK - Verpackungs-Systeme GmbH, 47533 Kleve (DE)
(72) Erfinder:
(74) Vertreter: Rohmann, Michael

(56) Entgegenhaltungen:
- EP-A1- 1 637 323
- WO-A1-99/06283
- DE-A1- 3 439 908
- DE-U1-202004 005 195
- US-A- 2 624 248

## Beschreibung

Die Erfindung betrifft eine Kartonfaltvorrichtung, insbesondere zum Falten eines Kartons mit einer Grundfläche und vier Seitenwänden, mit einer Zuführeinrichtung zum Zuführen von Kartonzuschnitten und mit einer Falteinrichtung zum Falten der Kartonzuschnitte. Zweckmäßigerweise ist ein Kartonzuschnitt bzw. ein zu faltender Karton in der Draufsicht rechteckig bzw. quadratisch ausgebildet. Es liegt im Rahmen der Erfindung, dass der zu faltende Karton nach oben offen ausgebildet ist.

Kartonfaltvorrichtungen der vorstehend genannten Art sind in verschiedenen Ausführungsformen bekannt, beispielsweise aus WO 99/06283 A1 und US 2 624 248. Diese bekannten Vorrichtungen zeichnen sich in der Regel durch relativ aufwendige bzw. zeitaufwendige Arbeitsschritte aus. Bei vielen bekannten Vorrichtungen der eingangs genannten Art ist ein Aufnahmewerkzeug vorgesehen, mit dem ein Kartonzuschnitt von einem Kartonzuschnittstapel aufgenormen wird. Von diesem Aufnahmewerkzeug wird der aufgenommene Kartonzuschnitt dann an ein Zuführwerkzeug übergeben und mit dem Zuführwerkzeug wird der Kartonzuschnitt der Falteinrichtung zugeführt. Die Arbeitsgeschwindigkeit und/oder die Arbeitssicherheit dieser bekannten Kartonfaltvorrichtungen lässt zu wünschen übrig. Die Verfahrensführung ist bei diesen Vorrichtungen verhältnismäßig aufwendig und auch störanfällig. Die aus der Praxis bekannten Kartonfaltvorrichtungen weisen fernerhin den beachtlichen Nachteil auf, dass sie relativ raumaufwendig bzw. voluminös ausgebildet sind.

Demgegenüber liegt der Erfindung das technische Problem zugrunde eine Kartonfaltvorrichtung der eingangs genannten Art anzugeben, mit der eine hohe Arbeitsgeschwindigkeit bei einfacher, wenig aufwendiger sowie funktionssicherer und störungsfreier Verfahrensführung realisierbar ist und die sich vor allem durch einen geringen Raumbedarf auszeichnet.

Zur Lösung dieses technischen Problems lehrt die Erfindung eine Kartonfaltvorrichtung, insbesondere zum Falten eines Kartons mit einer Grundfläche und vier Seitenwänden, - mit einer Zuführeinrichtung zum Zuführen von Kartonzuschnitten und mit einer Falteinrichtung zum Falten der Kartonzuschnitte, wobei ein Kartonzuschnitt mit der Zuführeinrichtung aufnehmbar ist, wobei der Kartonzuschnitt mit der Zuführeinrichtung der Falteinrichtung unmittelbar und über zumindest einen vertikalen Zuführabschnitt zuführbar ist und wobei der Kartonzuschnitt in der Falteinrichtung zum Karton faltbar ist,

wobei die Zuführeinrichtung eine Aufnahmeposition aufweist, in der ein Kartonzuschnitt aufgenommen wird, wobei die Zuführeinrichtung eine Abgabeposition aufweist, in der der Kartonzuschnitt an die Falteinrichtung abgegeben wird und wobei die Zuführeinrichtung von der Aufnahmeposition in die Abgabeposition vertikal verfahrbar ist,
wobei die Zuführeinrichtung eine in einer Schienenführung geführte Aufnahmevorrichtung für die Aufnahme eines Kartonzuschnittes aufweist und wobei ein Kartonzuschnitt von der Aufnahmevorrichtung aufnehmbar ist, wenn die Aufnahmevorrichtung in ersten linearen Schienenabschnitten geführt bzw. positioniert ist
und wobei die Schienenführung quer zu den ersten linearen Schienenabschnitten angeordnete zweite Schienenabschnitte aufweist und wobei die Aufnahmevorrichtung mit einem aufgenommenen Kartonzuschnitt in den zweiten Schienenabschnitten geführt bzw. positioniert ist, wenn die Zuführeinrichtung von der Aufnahmeposition in die Abgabeposition verfahren wird.

Der von der Zuführeinrichtung aufgenommene Kartonzuschnitt wird mit dieser Zuführeinrichtung unmittelbar der Falteinrichtung zugeführt, Unmittelbar meint hier insbesondere, dass zwischen Aufnahme des Kartonzuschnitts durch die Zuführeinrichtung und Abgabe des Kartonzuschnitts an die Falteinrichtung keine weiteren Zuführelemente zwischengeschaltet sind.

Es liegt im Rahmen der Erfindung, dass der Kartonzuschnitt bzw. der Karton aus Pappe und insbesondere aus Wellpappe besteht. Zweckmäßigerweise liegen bei dem Kartonzuschnitt die Grundfläche und die Seitenwände, insbesondere vier Seitenwände in einer Ebene. Es liegt weiterhin im Rahmen der Erfindung, dass nach dem Falten eines Kartonzuschnittes zum Karton der Karton eine Grundfläche und quer dazu bzw. senkrecht dazu bzw. im Wesentlichen senkrecht dazu ausgerichtete Seitenwände aufweist. Vorzugsweise ergibt sich nach dem Falten des Kartonzuschnittes ein in der Draufsichtrechteckiger bzw. quadratischer Karton mit vier Seitenwänden. Zweckmäßigerweise ist der Karton nach oben hin offen ausgebildet. Die erfindungsgemäß hergestellten Kartons eignen sich vor allem zum Verpacken von Produkten bzw. Gütern auf Paletten.

Zweckmäßigerweise wird mit der Zuführeinrichtung ein Kartonzuschnitt von einem Kartonzuschnittmagazin bzw. von einem Kartonzuschnittstapel aufgenommen, wobei das Kartonzuschnittmagazin bzw. der Kartonzuschnittstapel bevorzugt eine Mehrzahl von übereinander gestapelten Kartonzuschnitten aufweist. Empfohlenermaßen sind die Falteinrichtung und das Kartonzuschnittmagazin bzw. der Kartonzuschnittstapel vertikal übereinander angeordnet bzw. zumindest bereichsweise vertikal übereinander angeordnet. Vorteilhafterweise ist das Kartonzuschnittmagazin bzw. der Kartonzuschnittstapel vertikal bzw. zumindest bereichsweise vertikal unterhalb der Falteinrichtung bzw. unterhalb eines Falttisches der Falteinrichtung angeordnet.

Erfindungsgemäß ist die Zuführeinrichtung in einer Aufnahmeposition positionierbar, in der ein Kartonzuschnitt von der Zuführeinrichtung aufgenommen wird und die Zuführeinrichtung ist in einer Abgabeposition positionierbar, in der der Kartonzuschnitt von der Zuführeinrichtung an die Falteinrichtung abgegeben wird bzw. auf dem Falttisch der Falteinrichtung abgelegt wird. Die Zuführeinrichtung ist von der Aufnahmeposition in die Abgabeposition und umgekehrt vertikal verfahrbar und besonders bevorzugt ausschließlich vertikal verfahrbar. Empfohlenermaßen ist die Zuführeinrichtung mit einem aufgenommenen Kartonzuschnitt von der Aufnahmeposition vertikal nach oben in die Abgabeposition verfahrbar und nach dem Abgeben des Kartonzuschnittes an die Falteinrichtung von der Abgabeposition in die Aufnahmeposition vertikal nach unten verfahrbar usw..

Erfindungsgemäß weist die Zuführeinrichtung eine in einer Schienenführung geführte

Aufnahmevorrichtung für die Aufnahme eines Kartonzuschnittes auf. Es liegt im Rahmen der Erfindung, dass mit der Aufnahmevorrichtung ein Kartonzuschnitt von einem Kartonzuschnittmagazin bzw. von einem Kartonzuschnittstapel aufgenommen wird. Vorzugsweise wird der aufgenommene Kartonzuschnitt in der Abgabeposition der Zuführeinrichtung von der Aufnahmevorrichtung an die Falteinrichtung abgegeben. Zweckmäßigerweise ist die Schienenführung mit der Aufnahmevorrichtung vertikal von der Aufnahmeposition in die Abgabeposition und umgekehrt verfahrbar.

Die Schienenführung für die Aufnahmevorrichtung weist vorzugsweise zumindest zwei Schienen auf, die empfohlenermaßen parallel zueinander angeordnet sind. Erfindungsgemäß weist die Schienenführung erste lineare bzw. im Wesentlichen lineare Schienenabschnitte auf. Zweckmäßigerweise sind zwei zueinander parallele lineare Schienenabschnitte vorgesehen, die bevorzugt horizontal ausgerichtet sind. Erfindungsgemäß wird ein Kartonzuschnitt von der Aufnahmevorrichtung aufgenommen, wenn sich die Zuführeinrichtung in der Aufnahmeposition befindet und wenn die Aufnahmevorrichtung in den ersten linearen Schienenabschnitten geführt bzw. angeordnet ist.

Erfindungsgemäß weist die Schienenführung quer zu den ersten linearen Schienenabschnitten angeordnete zweite Schienenabschnitte auf. Wenn die Zuführeinrichtung von der Aufnahmeposition in die Abgabeposition verfahren wird, ist die Aufnahmevorrichtung mit dem aufgenommenen Kartonzuschnitt in den zweiten Schienenabschnitten positioniert bzw. angeordnet. Mit dieser Position der Aufnahmevorrichtung wird also empfohlenermaßen die Zuführeinrichtung von der Aufnahmeposition zur Falteinrichtung hin in die Abgabeposition verfahren. Vorzugsweise sind zumindest zwei und bevorzugt zwei zweite Schienenabschnitte vorgesehen, die empfohlenermaßen parallel zueinander angeordnet sind. Vorteilhafterweise sind die zweiten Schienenabschnitte rund bzw. bogenförmig und vorzugsweise kreisbogenförmig ausgeführt. In besonders vorteilhafter Ausgestaltung der Erfindung ist vorgesehen, dass sich die zweiten Schienenabschnitte über einen Kreisbogen erstrecken, der ein Drittel bis zwei Drittel und bevorzugt der Hälfte bzw. in etwa der Hälfte eines Kreises entspricht, Zweckmäßigerweise schließen die zweiten Schienenabschnitte unmittelbar an die ersten linearen Schienenabschnitte an. Die Schienenführung besteht dann lediglich bzw. im Wesentlichen aus den ersten Schienenabschnitten und den zweiten Schienenabschnitten.

Zweckmäßigerweise werden die ersten linearen Schienenabschnitte der Zuführeinrichtung beim Verfahren bzw. beim vertikalen Verfahren der Zuführeinrichtung von der Aufnahmeposition in die Abgabeposition und umgekehrt an gegenüberliegenden Seiten des Falttisches der Falteinrichtung vorbeigeführt. Auf diese Weise wird eine besonders funktionssicher arbeitende Vorrichtung und insbesondere auch eine wenig raumaufwendige bzw. wenig voluminöse Vorrichtung realisiert.

Es liegt im Rahmen der Erfindung, dass in der Abgabeposition der Zuführeinrichtung die Aufnahmevorrichtung zum Abgeben eines Kartonzuschnittes an die Falteinrichtung in den ersten linearen Schienenabschnitten positioniert bzw. geführt ist. Zweckmäßigerweise ist in der Abgabeposition der Zuführeinrichtung die Aufnahmevorrichtung über dem Falttisch der Falteinrichtung positioniert und der von der Aufnahmevorrichtung aufgenommene Kartonzuschnitt wird über dem Falttisch von der Aufnahmevorrichtung freigegeben und auf dem Falttisch abgelegt.

Es hat sich als zweckmäßig erwiesen, dass die Falteinrichtung Zentrierelemente aufweist, mit denen der in der Falteinrichtung abgelegte Kartonzuschnitt zentrierbar ist bzw. auf dem Falttisch zentrierbar ist. Wie oben bereits dargelegt, handelt es sich vorzugsweise um einen in der Draufsicht rechteckigen bzw. quadratischen Kartonzuschnitt. Empfohlenermaßen ist jeder der vier Seitenkanten eines solchen Kartonzuschnittes zumindest ein Zentrierelement bzw. einem Zentrierelement zugeordnet. Zweckmäßigerweise handelt es sich bei den Zentrierelementen um vertikal orientierte Zentrierplatten, die zur Mitte des Kartonzuschnittes verfahrbar sind und beim Zentrieren die Seitenkanten des Kartonzuschnittes beaufschlagen.

Nach dem vorzugsweise durchgeführten Zentrieren des Kartonzuschnittes erfolgt empfohlenermaßen das Falten des Kartonzuschnittes. Dazu weist die Falteinrichtung zumindest einen Hubstempel auf und während der Einwirkung des Hubstempels auf die Grundfläche des Kartonzuschnittes wird der Kartonzuschnitt an Faltelementen bzw. stationären Faltelementen der Falteinrichtung vorbeigeführt, so dass die Seitenwände des Kartonzuschnittes gegenüber seiner Grundfläche aufgerichtet bzw. aufgefaltet werden. Zweckmäßigerweise wird der zumindest eine Hubstempel nach unten verfahren, so dass er die Grundfläche des Kartonschnittes beaufschlagt. Empfohlenermaßen drückt dann der zumindest eine Hubstempel den Kartonzuschnitt an den Fattelementen bzw. stationären Faltelementen vorbei, so dass die Seitenwände des Kartonzuschnittes aufgerichtet werden.

Eine sehr bevorzugte Ausführungsform der Erfindung ist dadurch gekennzeichnet, dass die Falteinrichtung eine Mehrzahl von Hubstempeln aufweist, mit welchen Hubstempeln die Grundfläche des Kartonzuschnittes beaufschlagbar ist und dass der von den Hubstempeln beaufschlagte und auf dem Falttisch der Falteinrichtung aufliegende Kartonzuschnitt mit dem Falttisch an den Faltelementen bzw, an den stationären Faltelementen vorbeigeführt wird, so dass die Seitenwände aufgerichtet bzw. aufgefaltet werden, Zweckmäßigerweise sind zumindest vier Hubstempel vorgesehen, die zum Aufrichten der Seitenwände bevorzugt die Eckbereiche der Grundfläche des zu bildenden Kartons beaufschlagen. Empfohlenermaßen fahren die Hubstempel von oben nach unten und beaufschlagen dann den Kartonzuschnitt bzw. die Eckbereiche der Grundfläche des zu bildenden Kartons. Es hat sich als zweckmäßig erwiesen, dass die Hubstempel den Kartonzuschnitt mit dem Falttisch nach unten und an den Faltelementen bzw. stationären Faltelementen vorbeibewegen, so dass die Seitenwände des Kartonzuschnittes aufgerichtet werden. Es liegt im Rahmen der Erfindung, dass die Faltelemente bzw. stationären Faltelemente vertikale Faltflächen aufweisen, die das Aufrichten der vorbeigeführten Seitenwände bewirken.

Es empfiehlt sich, dass das Aufrichten der Seitenwände mit der Maßgabe erfolgt, dass zumindest zwei Seitenwände jeweils an zumindest einem ihrer Enden eine über die angrenzende Seitenwand vorstehende Fixierungslasche aufweisen und dass eine Fixierungseinrichtung vorgesehen ist, mit der die Fixierungslaschen an den Außenseiten der angrenzenden Seitenwände fixierbar sind, Empfohlenermaßen weisen zwei gegenüberliegende Seitenwände an ihren beiden Enden jeweils eine Fixierungslasche auf, die mit der Fixierungseinrichtung an der zugeordneten Außenseite der angrenzenden Seitenwand fixierbar ist. Es liegt im Rahmen der Erfindung, dass die fixierten Fixierungslaschen flächig auf den Außenseiten der angrenzenden Seitenwände aufliegen.

Empfohlenermaßen wird nach der Fixierung der Fixierungslaschen der zumindest eine Hubstempel wieder hochgefahren bzw. werden die Hubstempel wieder hochgefahren. Zweckmäßigerweise wird im Anschluss an das Fixieren der Fixierungslaschen der Falttisch mit dem darauf befindlichen fertig gefalteten Karton wieder in seine Ausgangsposition zurückverfahren bzw. hochgefahren.

Nach besonders bevorzugter Ausführungsform der Erfindung weist die Aufnahmevorrichtung der Zuführeinrichtung zumindest ein Saugelement auf und mit diesem Saugelement ist ein Kartonzuschnitt - insbesondere von einem Kartonzuschnittmagazin - unter Einwirkung von Unterdruck aufnehmbar. Der Kartonzuschnitt wird also von dem zumindest einen Saugelement angesaugt und auf diese Weise von der Aufnahmevorrichtung aufgenommen. Zweckmäßigerweise wird der Kartonzuschnitt bis zu seiner Abgabe an die Falteinrichtung bzw. an den Falttisch von dem zumindest einen Saugelement gehalten. Vorzugsweise ist ein Saugelement in Form eines Saugnapfes ausbildet. Empfohlenermaßen weist die Aufnahmevorrichtung eine Mehrzahl von Saugnäpfen für die Aufnahme eines Kartonzuschnittes auf. Gemäß besonders bevorzugter Ausführungsform der Erfindung sind zumindest vier Saugnäpfe an der Aufnahmevorrichtung vorgesehen und jeder der vier Saugnäpfe ist einem Eckbereich des Kartonzuschnittes bzw. einem Eckbereich der Grundfläche des Kartonzuschnittes zugeordnet. Zuordnung zu einem Eckbereich meint hier, dass beim Aufnehmen eines Kartonzuschnittes jeder der vier Saugnäpfe einen Eckbereich des Kartonzuschnittes bzw. einen Eckbereich der Grundfläche des Kartonzuschnittes beaufschlagt.

Zur Lösung des technischen Problems lehrt die Erfindung weiterhin ein Verfahren zum Falten eines Kartons, insbesondere eines Kartons mit einer Grundfläche und vier Seitenwänden,
wobei eine Zuführeinrichtung für Kartonzuschnitte in einer Aufnahmeposition angeordnet wird,
wobei ein Kartonzuschnitt von einer in ersten Schienenabschnitten der Zuführ einrichtung positionierten Aufnahmevorrichtung aufgenommen wird,
wobei die Aufnahmevorrichtung mit dem aufgenommenen Kartonzuschnitt dann in den zweiten Schienenabschnitten der Zuführeinrichtung positioniert wird,
wobei die Zuführeinrichtung anschließend in eine Abgabeposition verfahren wird,
wobei die Aufnahmevorrichtung mit dem aufgenommenen Kartonzuschnitt danach wieder in den ersten Schienenabschnitten positioniert wird,
wobei der über dem Falttisch einer Falteinrichtung angeordnete Kartonzuschnitt daraufhin von der Aufnahmevorrichtung freigegeben und auf dem Falttisch abgelegt wird,
wobei die Aufnahmevorrichtung dann wieder in den zweiten Schienenabschnitten positioniert wird,
wobei der Kartonzuschnitt mit der Falteinrichtung zu einem Karton gefaltet wird
und wobei die Zuführeinrichtung zur Aufnahme eines weiteren Kartonzuschnittes wieder in die Aufnahmeposition verfahren wird.

Das Falten des Kartons kann vor dem Verfahren in die Aufnahmeposition oder gleichzeitig mit dem Verfahren in die Aufnahmeposition oder nach dem Verfahren in die Aufnahmeposition durchgeführt werden.

Nach bevorzugter Ausführungsform des erfindungsgemäßen Verfahrens wird die Zuführeinrichtung von der Aufnahmeposition in die Abgabeposition und umgekehrt vertikal verfahren und die ersten und die zweiten Schienenabschnitte sowie die in den zweiten Schienenabschnitten angeordnete Aufnahmevorrichtung mit dem aufgenommenen Kartonzuschnitt werden bei diesem vertikalen Verfahren an der Falteinrichtung bzw. an dem Falttisch der Falteinrichtung vorbeibewegt.

Der Erfindung liegt die Erkenntnis zugrunde, dass die erfindungsgemäße Kartonfaltvorrichtung im Vergleich zu den aus dem Stand der Technik bekannten Vorrichtungen mit höherer Arbeitsgeschwindigkeit betrieben werden kann. Es ist insbesondere ein zügiges funktionssicheres sowie störungsfreies und beschädigungsfreies Zuführen von Kartonzuschnitten möglich. Die Kartonzuschnitte können präzise an die Falteinrichtung übergeben werden und in der Falteinrichtung findet ein funktionssicheres und einwandfreies Falten der Kartons statt. Neben einer hohen Arbeitsgeschwindigkeit zeichnet sich die erfindungsgemäße Kartonfaltvorrichtung durch einen relativ einfachen und wenig komplexen Aufbau aus. Die erfindungsgemäße Vorrichtung kann mit verhältnismäßig einfachen Komponenten realisiert werden und kann somit auch kostengünstig gefertigt werden. Besonders hervorzuheben ist, dass sich die erfindungsgemäße Vorrichtung im Vergleich zu den aus der Praxis bekannten Vorrichtungen durch einen deutlich geringeren Raumbedarf auszeichnet und sehr kompakt aufgebaut ist.

Nachfolgend wird die Erfindung anhand einer lediglich ein Ausführungsbeispiel darstellenden Zeichnung näher erläutert. Es zeigen in schematischer Darstellung:
- **Fig. 1**: einen Kartonzuschnitt für eine erfindungsgemäßeKartonfaltvorrichtung,
- **Fig. 2**: einen aus dem Kartonzuschnitt gemäß Fig. 1 fertig gefalteten Karton,
- **Fig. 3**: eine perspektivische Ansicht der erfindungsgemäßen Kartonfaltvorrichtung in einer ersten Funktionsstellung,
- **Fig. 4**: den Gegenstand gemäß Fig. 3 in einer zweiten Funktionsstellung,
- **Fig. 5**: den Gegenstand nach Fig. 3 in einer dritten Funktionsstellung,
- **Fig. 6**: den Gegenstand gemäß Fig. 3 in einer vierten Funktionsstellung und
- **Fig. 7**: eine Aufnahmevorrichtung mit Saugnäpfen.

Die Erfindung betrifft eine Kartonfaltvorrichtung und insbesondere eine Faltvorrichtung zum Falten eines Kartons mit einer Grundfläche G und vier Seitenwänden S. Der Karton wird aus einem Kartonzuschnitt 2 gefertigt. Bei diesem Kartonzuschnitt 2 (Fig. 1) liegt die Grundfläche G mit den vier Seitenwänden S in einer Ebene. Es sind Knicklinien K vorgesehen, die zweckmäßigerweise als Materialschwachstellen ausgebildet sind. Mit der erfindungsgemäßen Kartonfaltvorrichtung werden die Seitenwände S gegenüber der Grundfläche G aufgerichtet bzw. aufgefaltet, so dass die Seitenwände S senkrecht zur Grundfläche G angeordnet sind. Zwei der Seitenwände S weisen jeweils an ihren beiden Enden Fixierungslaschen F auf, die zur Herstellung des Kartons mit der Kartonfaltvorrichtung um 90° umgeklappt werden und jeweils an den Außenseiten der benachbarten Seitenwände S fixiert werden. Fig. 2 zeigt einen mit einer erfindungsgemäßen Kartonfaltvorrichtung gebildeten fertigen Karton. Der Karton ist zweckmäßigerweise in der Draufsicht quadratisch ausgebildet und fernerhin nach oben hin offen ausgebildet.

Die Fig. 3 bis 7 zeigen die erfindungsgemäße Kartonfaltvorrichtung. Diese Kartonfaltvorrichtung weist eine Zuführeinrichtung 1 zum Zuführen der Kartonzuschnitte 2 auf sowie eine Falteinrichtung 3 zum Falten der Kartonzuschnitte 2. Den Fig. 3 bis 6 ist entnehmbar, dass vertikal unter der Falteinrichtung 3 ein Kartonzuschnittmagazin in Form eines Kartonzuschnittstapels 4 mit einer Mehrzahl bzw. mit einer Vielzahl von Kartonzuschnitten 2 angeordnet ist. Die Zuführ einrichtung 1 weist eine Schienenführung 5 mit zwei zueinander parallelen Schienen 6 auf. In der Schienenführung 5 bzw. an den Schienen 6 ist eine Aufnahmevorrichtung 7 für die Aufnahme, für den Transport und für die Abgabe eines Kartonzuschnittes 2 geführt und diese Aufnahmevorrichtung 7 ist in der Schienenführung 5 bzw. an den Schienen 6 verfahrbar. Die Aufnahmevorrichtung 7 wird weiter unten noch näher erläutert. Die Schienenführung 5 weist im Übrigen zwei erste lineare Schienenabschnitte 8 auf sowie zwei zweite kreisbogenförmig ausgebildete Schienenabschnitte 9 auf.

Fig. 3 zeigt eine erste Funktionsstellung der erfindungsgemäßen Kartonfaltvorrichtung, in der sich die Zuführeinrichtung 1 bzw. die Schienenführung 5 in der Aufnahmeposition befindet. Die linearen Schienenabschnitte 8 sind hier unterhalb des Falttisches 10 der Falteinrichtung 3 angeordnet. Die AufnahmeVorrichtung 7 ist in der Aufnahmeposition der Zuführeinrichtung 1 in den ersten linearen Schienenabschnitten 8 positioniert. In dieser Funktionsstellung wird der im Kartonzuschnittstapel 4 oberste Kartonzuschnitt 2 von der Aufnahmevor richtung 7 aufgenommen. Wie weiter unten noch erläutert, weist die Aufnahmevorrichtung 7 hierzu Saugnäpfe 11 auf, an denen der Kartonzuschnitt 2 angesaugt wird.

Nach dem Aufnehmen eines Kartonzuschnitts 2 wird die Aufnahmevorrichtung 7 dann mit dem aufgenommenen Kartonzuschnitt 2 in der Schienenführung 5 zu den zweiten kreisbogenförmigen Schienenabschnitten 9 verfahren. Diese Funktionsstellung ist in der Fig. 4 dargestellt. Anschließend wird die Zuführeinrichtung 1 bzw. die Schienenführung 5 mit der Aufnahmevorrichtung 7 aus der Aufnahmeposition (Fig. 3 und 4) vertikal nach oben in die Abgabeposition (Fig. 5 und 6) verfahren. Dabei werden die linearen Schienenabschnitte 8, die kreisbogenförmigen Schienenabschnitte 9 und die Aufnahmevorrichtung 7 an dem Falttisch 10 der Falteinrichtung 3 vertikal vorbeibewegt.

Die Fig. 5 zeigt die Zuführeinrichtung 1 bzw. die Schienenführung 5 in der Abgabeposition. Hier ist die Aufnahmevorrichtung 7 mit dem aufgenommenen Kartonzuschnitt 2 noch in den kreisbogenförmigen Schienenabschnitten 9 positioniert. Die Aufnahmevorrichtung 7 wird dann mit dem aufgenommenen Kartonzuschnitt 2 in der Schienenführung 5 zu den linearen Schienenabschnitten 8 verfahren. Anschließend wird der Kartonzuschnitt 2 von der Aufnahmevorrichtung 7 freigegeben und auf dem Falttisch 10 abgelegt, so dass die Funktionsstellung gemäß Fig. 6 erreicht werden kann. Die Zuführeinrichtung 1 bzw. die Schienenführung 5 wird dann zweckmäßigerweise aus der Abgabeposition wieder in die Aufnahmeposition vertikal nach unten verfahren.

Zweckmäßigerweise weist die Falteinrichtung 3 in den Figuren nicht näher dargestellte Zentrierelemente zur Zentrierung eines Kartonzuschnittes 2 auf dem Falttisch 10 auf. Es liegt im Rahmen der Erfindung, dass nach dem Zentrieren vier Hubstempel 12 nach unten fahren und die Grundfläche G des auf dem Falttisch 10 aufgenommenen Kartonzuschnittes 2 vorzugsweise in den vier Eckbereichen E beaufschlagen. Die Hubstempel 12 drücken dann den Falttisch 10 mit dem darauf aufgenommenen Kartonzuschnitt 2 nach unten, und zwar an nicht näher dargestellten stationären Faltelementen vorbei, so dass die Seitenwände S des Kartonzuschnittes 2 aufgerichtet bzw. aufgefaltet werden. Zweckmäßigerweise werden anschließend die an den beiden Enden zweier gegenüberliegender Seitenwände S über die angrenzende Seitenwand jeweils vorstehenden Fixierungslaschen an den Außenseiten der angrenzenden Seitenwände S befestigt.

In der Fig. 7 ist die Aufnahmevorrichtung 7 der Zuführeinrichtung 1 dargestellt. Die Aufnahmevorrichtung 7 weist vorzugsweise und im Ausführungsbeispiel zwei gelenkig miteinander verbundene Stangen 13 auf. An jeder der Stangen 13 sind zwei Saugnäpfe 11 angeordnet. Die Saugnäpfe 11 greifen zur Aufnahme eines Kartonzuschnittes 2 in den vier Eckbereichen dieses Kartonzuschnittes 2 an. Die Saugnäpfe 11 werden zum Aufnehmen des Kartonzuschnittes 2 mit Unterdruck beaufschlagt, so dass der Kartonzuschnitt 2 gleichsam von den Saugnäpfen 11 angesaugt wird.

Die Falteinrichtung 3 ist im Übrigen in nicht näher dargestellter Weise nach unten hin bzw. zum Kartonzuschnittstapel 4 hin abgedichtet. Auf diese Weise wird erreicht, dass beispielsweise Kleberreste oder dergleichen nicht an die Kartonzuschnitte 2 des Kartonzuschnittstapels 4 gelangen. Insoweit zeichnet sich die erfindungsgemäße Kartonfaltvorrichtung auch durch eine saubere Arbeitsweise aus.

## Patentansprüche

1. Kartonfaltvorrichtung, insbesondere zum Falten eines Kartons mit einer Grundfläche (G) und vier Seitenwänden (S), - mit einer Zuführeinrichtung (1) zum Zuführen von Kartonzuschnitten (2) und mit einer Falteinrichtung (3) zum Falten der Kartonzuschnitte (2),
wobei ein Kartonzuschnitt (2) mit der Zuführeinrichtung (1) aufnehmbar ist, wobei der Kartonzuschnitt (2) mit der Zuführeinrichtung (1) der Falteinrichtung (3) unmittelbar und über einen vertikalen Zuführabschnitt zuführbar ist und wobei der Kartonzuschnitt (2) in der Falteinrichtung (3) zum Karton faltbar ist,
wobei die Zuführeinrichtung (1) eine Aufnahmeposition aufweist, in der ein Kartonzuschnitt (2) aufgenommen wird, wobei die Zuführeinrichtung (1) eine Abgabeposition aufweist, in der der Kartonzuschnitt (2) an die Falteinrichtung (3) abgegeben wird und wobei die Zuführeinrichtung (1) von der Aufnahmeposition in die Abgabeposition vertikal verfahrbar ist,
wobei die Zuführeinrichtung (1) eine in einer Schienenführung (5) geführte Aufnahmevorrichtung (7) für die Aufnahme eines Kartonzuschnittes (2) aufweist und wobei ein Kartonzuschnitt (2) von der Aufnahmevorrichtung (7) aufnehmbar ist, wenn die Aufnahmevorrichtung (7) in ersten linearen Schienenabschnitten (8) geführt bzw. positioniert ist
und wobei die Schienenführung (5) quer zu den ersten linearen Schienenabschnitten (8) angeordnete zweite Schienenabschnitte (9) aufweist und wobei die Aufnahmevorrichtung (7) mit einem aufgenommenen Kartonzuschnitt (2) in den zweiten Schienenabschnitten (9) geführt bzw. positioniert ist, wenn die Zuführeinrichtung (1) von der Aufnahmeposition in die Abgabeposition verfahren wird.

2. Kartonfaltvorrichtung nach Anspruch 1, wobei mit der Zuführeinrichtung (1) ein Kartonzuschnitt (2) von einem Kartonzuschnittmagazin mit einer Mehrzahl von Kartonzuschnitten (2) aufnehmbar ist und wobei die Falteinrichtung (3) und das Kartonzuschnittmagazin vertikal übereinander angeordnet sind.

3. Kartonfaltvorrichtung nach Anspruch 2, wobei das Kartonzuschnittmagazin vertikal unterhalb der Falteinrichtung (3) angeordnet ist.

4. Kartonfaltvorrichtung nach einem der Ansprüche 1 bis 3, wobei die zweiten Schienenabschnitte (9) rund bzw. bogenförmig und vorzugsweise kreisbogenförmig ausgeführt sind.

5. Kartonfaltvorrichtung nach einem der Ansprüche 1 bis 4, wobei in der Abgabeposition der Zuführeinrichtung (1) die Aufnahmevorrichtung (7) zum Abgeben eines Kartonzuschnittes (2) an die Falteinrichtung (3) in den ersten linearen Schienabschnitten (8) geführt bzw. positioniert ist.

6. Kartonfaltvorrichtung nach einem der Ansprüche 1 bis 5, wobei die ersten linearen Schienenabschnitte (8) der Zuführeinrichtung (1) beim Verfahren der Zuführeinrichtung (1) von der Aufnahmeposition in die Abgabeposition und umgekehrt an gegenüberliegenden Seiten des Falttisches (10) der Falteinrichtung (3) vorbeigeführt werden.

7. Kartonfaltvorrichtung nach einem der Ansprüche 1 bis 6, wobei die Aufnahmevorrichtung (7) zumindest ein Saugelement aufweist und wobei ein Kartonzuschnitt (2) durch Ansaugen an das Saugelement von der Aufnahmevorrichtung (7) aufnehmbar ist.

8. Kartonfaltvorrichtung nach einem der Ansprüche 1 bis 7, wobei in der Abgabeposition der Zuführeinrichtung (1) die Aufnahmevorrichtung (7) über dem Falttisch (10) der Falteinrichtung (3) positionierbar ist und ein von der Aufnahmevorrichtung (7) aufgenommener Kartonzuschnitt (2) über den Falttisch (10) freigebbar und auf dem Falttisch (10) ablegbar ist.

9. Kartonfaltvorrichtung nach einem der Ansprüche 1 bis 8, wobei die Falteinrichtung (3) zumindest einen Hubstempel (12) aufweist und wobei bei Einwirkung des Hubstempels (12) auf die Grundfläche (G) des Kartonzuschnittes (2) der Kartonzuschnitt (2) an Faltelementen bzw. stationären Faltelementen der Falteinrichtung (3) vorbeiführbar ist, so dass die Seitenwände (S) des Kartonzuschnittes (2) gegenüber seiner Grundfläche (G) aufgerichtet bzw. aufgefaltet werden.

10. Verfahren zum Falten eines Kartons, insbesondere eines Kartons mit einer Grundfläche (G) und vier Seitenwänden (S),
wobei eine Zuführeinrichtung (1) für Kartonzuschnitte (2) in einer Aufnahmeposition angeordnet wird,
wobei ein Kartonzuschnitt (2) von einer in ersten Schienenabschnitten (8) der Zuführeinrichtung (1) positionierten Aufnahmevorrichtung (7) aufgenommen wird,
wobei die Aufnahmevorrichtung (7) mit dem aufgenommenen Kartonzuschnitt (2) dann in den zweiten Schienenabschnitten (9) der Zuführeinrichtung (1) positioniert wird,
wobei die Zuführeinrichtung (1) anschließend in eine Abgabeposition verfahren wird,
wobei die Aufnahmevorrichtung (7) mit dem aufgenommenen Kartonzuschnitt (2) wieder in den ersten Schienenabschnitten (8) positioniert wird,
wobei der über dem Falttisch (10) einer Falteinrichtung (3) angeordnete Kartonzuschnitt (2) daraufhin von der Aufnahmevorrichtung (7) freigegeben und auf den Falttisch (10) abgelegt wird,
wobei die Aufnahmevorrichtung (7) danach wieder in den zweiten Schienenabschnitten (9) positioniert wird,
wobei der Kartonzuschnitt (2) mit der Falteinrichtung (3) zu einem Karton gefaltet wird
und wobei die Zuführeinrichtung (1) zur Aufnahme eines weiteren Kartonzuschnittes (2) wieder in die Aufnahmeposition verfahren wird.

11. Verfahren nach Anspruch 10, wobei die Zuführeinrichtung (1) von der Aufnahmeposition in die Abgabeposition und umgekehrt vertikal verfahren wird und wobei die ersten und die zweiten Schienenabschnitte (8, 9) sowie die in den zweiten Schienenabschnitten (9) angeordnete Aufnahmevorrichtung (7) mit dem aufgenommenen Kartonzuschnitt (2) bei diesem vertikalen Verfahren an der Falteinrichtung (3) bzw. an dem Falttisch (10) der Falteinrichtung (3) vorbeibewegt werden.

## Claims

1. A carton-folding device, in particular for folding a carton with a bottom surface (G) and four side walls (S), with a feeding unit (1) for feeding carton blanks (2) and with a folding unit (3) for folding carton blanks (2),
wherein a carton blank (2) can be picked up by the feeding unit (1), wherein the carton blank (2) can be fed by means of the feeding unit (1) of the folding unit directly and via a vertical feeding section and where the carton blank (2) can be folded in the folding unit (3) to create a carton,
wherein the feeding unit (1) comprises a pickup position in which a carton blank (2) is picked up, wherein the feeding unit (1) comprises a hand-over position, in which the carton blank (2) is handed over to the folding unit (3) and wherein the feeding unit (1) can be moved vertically from the pickup position into the hand-over position,
wherein the feeding unit (1) comprises a pickup device (7) guided in a rail guide (5) for picking up a carton blank (2) and wherein a carton blank (2) can be picked up by the pickup device (7), when the pickup device (7) is guided or positioned in first linear rail sections (8),
and wherein the rail guide (5) comprises second rail sections (9) arranged transversely to the first linear rail sections (8), and wherein the pickup device (7) is guided or positioned with a picked up carton blank (2) in the second rail sections (9), when the feeding unit (1) is moved from the pickup position into the hand-over position.

2. The carton-folding device according to claim 1, wherein using the feeding unit (1) a carton blank (2) can be picked up from a carton blank magazine with a plurality of carton blanks (2), and wherein the folding unit (3) and the carton blank magazine are arranged vertically one above the other.

3. The carton-folding device according to claim 2, wherein the carton blank magazine is arranged vertically below the folding unit (3).

4. The carton-folding device according to one of claims 1 to 3, wherein the second rail sections (9) are shaped so as to be round or bow-shaped or shaped in a circular arc.

5. The carton-folding device according to one of claims 1 to 4, wherein in the hand-over position of the feeding unit (1) the pickup device (7) is guided or positioned in the first linear rail sections (8) for handing over a carton blank (2) to the folding unit (3).

6. The carton-folding device according to one of claims 1 to 5, wherein when the feeding unit (1) is moved from the pickup position into the hand-over position and vice versa, the first linear rail sections (8) of the feeding unit (1) are guided past opposite sides of the folding table (10) of the folding unit (3).

7. The carton-folding device according to one of claims 1 to 6, wherein the pickup device (7) comprises at least one suction element and wherein a carton blank (2) can be picked up by the pickup device (7) by sucking it onto the suction element.

8. The carton-folding device according to one of claims 1 to 7, wherein in the hand-over position of the feeding unit (1) the pickup device (7) can be positioned above the folding table (10) of the folding unit (3), and a carton blank (2) picked up by the pickup device (7) can be released above the folding table (10) and deposited on the folding table (10).

9. The carton-folding device according to one of claims 1 to 8, wherein the folding unit (3) comprises at least one lifting stamp (12), and wherein when the lifting stamp (12) acts upon the bottom surface (G) of the carton blank (2), the carton blank (2) can be guided past folding elements or stationary folding elements of the folding unit (3), so that the side walls (S) of the carton blank (2) are raised or folded upwards relative to the bottom surface (G).

10. A method for folding a carton, in particular a carton with a bottom surface (G) and four side walls (S),
wherein a feeding device (1) for carton blanks (2) is arranged in a pickup position,
wherein a carton blank (2) is picked up by a pickup device (7) positioned in first rail sections (8) of the feeding unit (1),
wherein the pickup device (7) with the picked up carton blank (2) is then positioned again in the second rail sections (9) of the feeding unit (1),
wherein the feeding unit (1) is then moved into a hand-over position, wherein the pickup device (7) with the picked up carton blank (2) is again positioned in the first rail sections (8),
wherein the carton blank (2) arranged above the folding table (10) of a folding unit (3) is then released by the pickup device (7) and deposited on the folding table (10),
wherein the pickup device (7) thereafter is again positioned in the second rail sections (9),
wherein the carton blank (2) is folded by the folding unit (3) to produce a carton,
and wherein the feeding unit (1) is again moved into the pickup position for picking up a further carton blank (2).

11. The method according to claim 10, wherein the feeding unit (1) is moved from the pickup position into the hand-over position and vice versa, and wherein the first and second rail sections (8, 9) and the pickup device (7) arranged in the second rail sections (9) with the picked up carton blank (2), can be moved by this vertical method past the folding unit (3) or the folding table (10) of the folding unit (3).

## Revendications

1. Dispositif de pliage de cartons, en particulier pour le pliage d'un carton avec une surface de base (G) et quatre parois latérales (S), - avec un système d'alimentation (1) pour l'alimentation de découpes de carton (2) et avec un système de pliage (3) pour le pliage des découpes de carton (2),
dans lequel une découpe de carton (2) peut être accueillie par le système d'alimentation (1), dans lequel la découpe de carton (2) peut être alimenté par le système d'alimentation (1) vers le système de pliage (3), directement et par une section d'alimentation verticale, et dans lequel la découpe de carton (2) peut être pliée en un carton dans le système de pliage (3),
dans lequel le système d'alimentation (1) présente une position de réception, dans laquelle une découpe de carton (2) est reçue, dans lequel le système d'alimentation (1) présente une position de remise, dans laquelle la découpe de carton (2) est remise au système de pliage (3), et dans lequel le système d'alimentation (1) peut être déplacé verticalement, de la position de réception vers la position de remise,
dans lequel le système d'alimentation (1) comporte un dispositif de réception (7) guidé dans un guidage à rails (5), pour la réception d'une découpe de carton (2), et dans lequel une découpe de carton (2) peut être reçue par le dispositif de réception (7), lorsque le dispositif de réception (7) est guidé ou positionné sur des premières sections de rail linéaires (8),
et dans lequel le guidage à rails (5) comporte des deuxièmes sections de rail (9) agencées transversalement au premières sections de rail (8), et dans lequel le dispositif de réception (7) est guidé ou positionné reçue dans les deuxièmes sections de rail (9), avec une découpe de carton (2), lorsque le système d'alimentation (1) est déplacé de la position de réception vers la position de remise.

2. Dispositif de pliage de cartons selon la revendication 1, dans lequel une découpe de carton (2) peut être admise par un magasin de découpes de carton avec une multitude de découpes de carton (2), à l'aide du système d'alimentation (1), et dans lequel le système de pliage (3) et le magasin de découpes de carton sont installés verticalement l'un au-dessus de l'autre.

3. Dispositif de pliage de cartons selon la revendication 2, dans lequel le magasin de découpes de carton est installé verticalement en-dessous du système de pliage (3).

4. Dispositif de pliage de cartons selon l'une des revendications 1 à 3, dans lequel les deuxièmes sections de rail (9) sont conçues arrondies ou arquées, et de préférence en forme d'arc de cercle.

5. Dispositif de pliage de cartons selon l'une des revendications 1 à 4, dans lequel, dans la position de remise du système d'alimentation (1), le dispositif de réception (7) est guidé ou positionné dans les premières sections de rail (8) linéaires, pour la remise d'une découpe de carton (2) au système de pliage (3).

6. Dispositif de pliage de cartons selon l'une des revendications 1 à 5, dans lequel les premières sections de rail linéaires (8) du système d'alimentation (1) est guidé devant des côtés opposés de la table de pliage (10) du système de pliage (3), lors du déplacement du système d'alimentation (1) de la position de réception vers la position de remise et inversement.

7. Dispositif de pliage de cartons selon l'une des revendications 1 à 6, dans lequel le dispositif de réception (7) comporte au moins un élément aspirant, et dans lequel une découpe de carton (2) peut être accueillie par le dispositif de réception (7) par aspiration contre l'élément aspirant.

8. Dispositif de pliage de cartons selon l'une des revendications 1 à 7, dans lequel, dans la position de remise du système d'alimentation (1), le dispositif de réception (7) peut être positionné au-dessus de la table de pliage (10) du système de pliage (3), et une découpe de carton (2) reçue par le dispositif de réception (7) peut être délivrée par la table de pliage (10) et déposée sur la table de pliage (10).

9. Dispositif de pliage de cartons selon l'une des revendications 1 à 8, dans lequel le système de pliage (3) comporte au moins un tampon de levage (12), et dans lequel, sous l'action du tampon de levage (12) sur la surface de base (G) de la découpe de carton (2), la découpe de carton (2) peut passer devant des éléments de pliage ou des éléments de pliage stationnaires du système de pliage (3), de sorte que les parois latérales (S) de la découpe de carton (2) sont redressées ou dépliées par rapport à sa surface de base (G).

10. Procédé pour le pliage d'un carton, en particulier un carton avec une surface de base (G) et quatre parois latérales (S),
dans lequel un système d'alimentation (1) pour découpes de carton (2) est installé dans une position de réception,
dans lequel une découpe de carton (2) est reçue par un dispositif de réception (7) positionné dans des premières sections de rail (8) du système d'alimentation (1),
dans lequel le dispositif de réception (7) est ensuite positionné, avec la découpe de carton (2) reçue, dans les deuxièmes sections de rail (9) du système d'alimentation (1),
dans lequel le système d'alimentation (1) est alors déplacé dans une position de remise,
dans lequel le dispositif de réception (7) est de nouveau positionné dans les premières sections de rail (8), avec la découpe de carton (2) reçue,
dans lequel la découpe de carton (2) disposée au-dessus de la table de pliage (10) d'un système de pliage (3) est ensuite libérée par le dispositif de réception (7) et déposée sur la table de pliage (10),
dans lequel le dispositif de réception (7) est alors de nouveau positionné dans les deuxièmes sections de rail (9),
dans lequel la découpe de carton (2) est pliée en un carton à l'aide du système de pliage (3),
et dans lequel le système d'alimentation (1) est déplacé à nouveau vers la position de réception, pour la réception d'une autre découpe de carton (2).

11. Procédé selon la revendication 10, dans lequel le système d'alimentation (1) est déplacé verticalement de la position de réception vers la position de remise et inversement, et dans lequel, lors de ce déplacement vertical, les premières et deuxième sections de rail (8, 9) ainsi que le dispositif de réception (7) installé dans les deuxièmes sections de rail (9) passe devant le système de pliage (3) ou la table de pliage (10) du système de pliage (3), avec la découpe de carton (2) reçue.
